# EUROPÄISCHE PATENTANMELDUNG

(11) **EP 2 361 851 A1**
(43) Veröffentlichungstag der Anmeldung: **31.08.2011**
(21) Anmeldenummer: 10195431.1
(22) Anmeldetag: 16.12.2010
(51) Int. Cl.: B65D 85/58, B65D 51/20

(54) **Verpackung für kunstharzgebundene Schleifscheiben**

(30) Priorität: 22.02.2010 DE 102010008838
(71) Anmelder: Rhodius Schleifwerkzeuge GmbH & Co. KG, 56659 Burgbrohl (DE)
(72) Erfinder: Stang, Christian, Dr., 53127 Bonn (DE)
(74) Vertreter: Braun-Dullaeus, Karl-Ulrich

(57) **Zusammenfassung**

Einsatz eines gegen den Eintritt von Gas, insbesondere von Wasserdampf, dichten Behältnisses (1) zur Verpackung einer Mehrzahl kunstharzgebundener Schleifscheiben (2), wobei das Behältnis (1) die kunstharzgebundenen Schleifscheiben (2) vollständig umschließt

## Beschreibung

Die Erfindung betrifft einen besonderen Einsatz eines gegen den Eintritt von Gas, insbesondere von Wasserdampf, dichten Behältnisses. Die Erfindung betrifft zudem das Behältnis zur Verpackung selbst.

Solche kunstharzgebundenen als Trenn- oder Schruppscheiben ausgebildeten Schleifscheiben sind seit langem bekannt. Sie haben ein Problem: So kann von ihrer Produktion, über ihre Lagerung und ihren Verkauf bis hin zum Gebrauch eine lange Zeit von bis zu mehreren Jahren vergehen. Mit der Zeit verschlechtert sich ihre Standzeit jedoch erheblich, da das als Bindemittel verwendete Kunstharz Feuchtigkeit aus der Umgebung aufnimmt. Dadurch verändern sich die die Eigenschaften des Schleifwerkzeuges in dem Sinne, dass dieses im Betrieb einem erhöhten Verschleiß unterlegen ist, so dass das Schleifwerkzeug eine verkürzte Lebensdauer aufweiset Dabei ist der Verschleiß umso höher, je größer die Menge der vom Kunstharz aufgenommenen Feuchtigkeit ist. Je nach dem kann sich die Standzeit einer phenolharzgebundenen Schleifscheibe um bis zu 70% reduzieren. Eine solche geringe Lebensdauer einer original verpackten Schleifscheibe empfindet der Verbraucher jedoch als gravierenden Qualitätsmangel. Bislang bekannte Verpackungen konnten das Problem nicht lösen.

Aufgabe der Erfindung ist es nunmehr, eine einfache, preiswerte und für den Verbraucher komfortabel nutzbare Möglichkeit zu schaffen, solche kunstharzgebundenen Schleifscheiben besser vor der Aufnahme von Feuchtigkeit aus der Umgebungsluft zu schützen.

Gelöst wird diese Aufgabe durch den Einsatz eines Behältnisses nach Anspruch 1 und durch das Behältnis nach Anspruch 2. Die Unteransprüche beschreiben vorteilhafte Ausführungsformen,

Der Grundgedanke der Erfindung besteht darin, eine Vielzahl, beispielsweise einen Stapel von 10 kunstharzgebundenen Schleifscheiben, in einem gegen den Eintritt von Gas, insbesondere von Wasserdampf, dichten Behältnis zu verpacken, wobei das Behältnis so konzipiert ist, dass es die Schleifscheiben vollständig dichtend umschließt. Dabei soll "dicht" im Sinne der Erfindung bedeuten, dass eine Dampfsperre mit einem Sperrwert (S_{d}-Wert) von mehr als 1000, insbesondere von mehr als 1500, vorhanden ist. Erfindungsgemäß weist das Behältnis dazu eine die Schleifscheiben vollständig umhüllende Ummantelung auf, die insofern "einstückig" ist, als ihre Nähte stoffschlüssig verbunden oder verfügt sind. Der stoffschlüssige Verbund kann durch Verschweißen und die stoffschlüssig Verfügung durch Verkleben oder Verlöten geschehen. Somit wird eine Feuchtigkeitsaufnahme der original verpackten Schleifscheiben erfindungsgemäß durch den Einsatz eines wasserdampfdichten Behältnisses verhindert.

Der Feuchtigkeitsgehalt im Kunstharz derart verpackter Schleifscheiben entspricht auch nach längerer Lagerzeit annähernd dem Feuchtigkeitsgehalt einer frisch produzierten Schleifscheibe. Die wasserdampfdichte Wiederverschließbarkeit des einmal geöffneten Behältnisses ist zwar möglich, aber nicht zwangsläufig Teil der Erfindung. Erfahrungsgemäß werden die Schleifscheiben nämlich relativ zügig verbraucht, so dass sich das Problem der Feuchtigkeitsaufnahme nach dem ersten Öffnen nicht stellt.

In einer bevorzugten Ausführungsform weist die Ummantelung eine Schicht aus Metall auf, was auch beinhaltet, dass die Ummantelung aus Metall gefertigt ist. Der Wasserdampfdiffusionswiderstand einer solchen Metallschicht ist derart hoch, dass eine Feuchtigkeitsdiffusion durch die Schicht praktisch unmöglich ist. Auch eine sehr dünne und damit flexibel zu verarbeitende Metallschicht reicht somit zur Herstellung eines wasserdampfdichten Behältnisses aus.

In einer bevorzugten Ausführungsvariante ist die Metallschicht als Teil einer Folienverbundes auf einer Kunststofffolie aufgetragen, insbesondere aufgedampft. Ähnliche Verpackungen sind aus der Lebensmittelindustrie bekannt und werden beispielsweise zum Verpacken von gemahlenem Kaffee verwendet. Diese Verbundfolien mit der aufgedampften Metalischicht werden üblicherweise als Meterware geliefert und können je nach benötigter Größe beliebig zugeschnitten werden. Hierdurch lässt sich die Folie besonders einfach zu einer Verpackungen verarbeiten, wobei die Nähte insbesondere durch Verkleben oder Verschweißen wasserdampfdicht verschlossen werden.

Die Anzahl der in einer solchen Folienverpackung aufgenommenen Schlefischeiben ist einfach zu variieren, so dass diese ohne lange Rüstzeiten an der Verpackungsmaschine in unterschiedlichen, auf den jeweiligen Bedarf ausgerichteten Verpackungsgrößen verpackt werden können. Trotz dieser Flexibilität bildet die Verpackungsfolie mit ihrer Metalischicht stets eine zuverlässige Dampfsperre aus. Vorteilhafterweise weist die Ummantelung einen wiederverschließbaren Verschluss auf, der gegen den Durchtritt von Wasserdampf abdichtet und der sich insbesondere eines Haftklebers zum lösbaren Verbinden zweier Verschlussteile bedient. Ein solcher Verschluss ist beispielsweise von der Verpackung von Feuchttüchern bekannt.

Als eine Verpackungslösung aus Verbundfolie ist das Tetrapack^{®} bekannt. Hier wird über ein Verbundsystem, bei dem alutriniumbeschichtetes Material eingesetzt wird, eine wasserdampfdichte Verpackung erzeugt. Vorzugsweise wird die Steifigkeit der Verpackung durch eine polygonale Grundform der Verpackung mit mindestens vier Ecken, insbesondere mit sechs oder acht Ecken, erhöht. Hierdurch wird zusätzlich der Transport und die Stapelbarkeit der Verpackung verbessert, da die Seitenflächen nebeneinandergestellter Verpackungen aneinander anliegen und sich gegenseitig Halt geben

In einer besonders bevorzugten Ausführungsform weist eine solche Verpackung ein Versteifungselement auf, das die Außenkante der Schleifscheibe zumindest teilweise umfängt, Das Versteifungselement erhöht die Stapelbarkeit der Verpackung, so dass sie auch in größeren Mengen einfach gelagert werden können. Vorzugsweise ist das Versteifutigselement aus Wellpappe geformt, die leicht der jeweiligen Verpackungsform angepasst werden kann. Alternativ wird die Wellpappe um den Umfang des zu verpackenden Stapels von Schleifscheiben gelegt und gemeinsam mit den Schleifscheiben in die Verpackung eingeführt.

Als alternative, ebenfalls aus der Lebensmittelindustrie bekannte Ausführungsform bietet sich die Blechdose an, bei der die Ummantelung ein stabiles einstückiges Behältnis ausbildet. Solche Dosen sind gasdicht aber dennoch leicht zu öffnen. Als bekanntes Beispiel dafür ist hier die Erdnussdose zu nennen. Der metallene Behälter ist so lange wasserdampfdicht, wie der Deckel fest mit der Dose verbunden ist. Eine solche Dose kann mit einem einfachen Verschluss versehen werden, der eine entlang einer Prägung aufreißbare, insbesondere abreißbare, Blechlasche aufweist, wobei die Blechlasche vermittels eines Außen angebrachten Ringes greifbar ist. Die Blechlasche kann, wie bei der Erdnussdose, von dem Deckelblech einer zylindrischen Dose gebildet werden, das sich beim Aufreißen komplett ablöst, wobei die Dose insbesondere durch einen aufsetzbaren Plastikdeckel wiederverschließbar ist, Der Vorteil einer solchen Verpackung liegt in der hohen mechanischen Stabilität und in der guten Stapelbarkeit.

In einer besonderen Ausführungsform ist die Dose aus einer Papier enthaltenden Verbundfolie, wobei der Verbund insbesondere eine oder mehrere Metallfolien aufweist Eine solche Dose hat die Form eines zylindrischen Bechers mit entsprechendem Boden. Der Deckel kann aus einer Polymer- und/oder Metallfolie bestehen, die mit einer Lasche aus einer Folie Abgezogen werden kann. Ein solche Dose ist auch stapelbar und kann mit einem Deckel wiederverschlossen werden.

Um die Feuchtigkeit innerhalb der Verpackung zu verringern, wird vorzugsweise in die Verpackung vor dem Verschließen eine stark hygroskopische Verbindung, beispielsweise ein Silicagel, eingebracht.

Weitere Merkmale und Vorteile ergeben sich aus der nachfolgenden Beschreibung anhand der Figuren. Es zeigen:
**Figur 1** einen Schnitt durch ein Tetrapack®,
**Figur 2** eine perspektivische Darstellung des Tetrapack®,
**Figur 3** ein erfindungsgemäßes Behältnis in Würfelform,
**Figur 4** eine perspektivische Darstellung des Behältnisses in Würfelform,
**Figur 5** ein erfindungsgemäßes Behältnis in Zylinderform,
**Figur 6** eine perspektivische Darstellung der Zylinderform und
**Figur 7** eine Aufsicht auf die Zylinderform mit Verschluss.

Die Figuren 1 und 2 zeigen ein Behältnis oder eine Verpackung 1 für eine Mehrzahl von kunstharzgebundenen Schleifscheiben 2, die in den Figuren als angedeuteter Stapel dargestellt sind. Die Grundform der Verpackung 1 basiert auf einem Polygon mit acht Ecken 3. Die von dem oktogonalen Boden 4 ausgehenden acht Seitenflächen 5 der Verpackung 1 umschließen die in der Verpackung befindlichen Schleifscheiben 2 vollständig und enden in einem dem Boden 4 gegenüber liegenden Deckel 6, Der Boden 4, die Seitenwände 5 und der Deckel 6 sind aus einem Verbundstoff hergestellt, der zumindest eine Metallschicht umfasst. Die Nähte sind verschweißt oder verklebt. Die wasserdampfdichte Metallschicht umschließt die Schleifscheiben somit vollständig und verhindert einen Feuchtigkeitseintrag in das Innere der Verpackung 1.

Die Figuren 3 und 4 zeigen eine weitere bevorzugte Verpackung 7 für Schleifscheiben 2 aus dem Verbundstoff mit einer insgesamt würfelartigen Form. Die Innenseiten ihrer Seitenflächen 8 sind zusätzlich mit einer als Versteifungselement wirkenden Wellpappe 9 ausgekleidet, Unterhalb des Deckels 10 ist eine vorgestanzte Reißlinie 11 vorgesehen, entlang welcher der Deckel 10 von dem Rest der Verpackung 7 getrennt werden kann.

Figur 5 zeigt eine weitere Ausführungsform, bei der die Schleifscheiben 2 von Wellpappe 12 umfangen werden. Die Schleifscheiben 2 werden zusammen mit der Wellpappe 12 in eine hier nicht gezeigte wasserdampfdichte Folie eingepackt.

Die Figuren 6 und 7 zeigen eine Verpackung für Schleifscheiben 2 in Form einer Dose 13. Der Deckel 14 der Dose 13 weist eine Lasche 15 auf, über die er von der Dose abgezogen werden kann.

## Patentansprüche

1. Einsatz eines gegen den Eintritt von **Gas**, insbesondere von Wasserdampf, dichten Behältnisses zur Verpackung einer Mehrzahl kunstharzgebundener Schleifscheiben, wobei **das** Behältnis die kunstharzgebundenen Schleifscheiben vollständig umschließt.

2. Behältnis zur Verpackung einer Mehrzahl kunstharzgebundener Schleifscheiben für den Einsatz nach Anspruch 1, **gekennzeichnet durch**
eine die Schleifscheiben vollständig umhüllende Ummantelung, deren Nähte stoffschlüssig verbunden, insbesondere verschweißt, oder stoffschlüssig verfügt, insbesondere verklebt, sind.

3. Behältnis nach Anspruch 2,
**dadurch gekennzeichnet,**
**dass** die Ummantelung eine Schicht aus Metall aufweist.

4. Behältnis nach Anspruch 3,
**dadurch gekennzeichnet,**
**dass** die Schicht aus Metall als Teil einer Folienverbundes auf einer Kunststofffolie aufgetragen, insbesondere aufgedampft, ist.

5. Behältnis nach Anspruch 4,
**dadurch gekennzeichnet,**
**dass** die Ummantelung einen wiederverschließbaren Verschluss aufweist, der gegen den Durchtritt von Wasserdampf abdichtet und der sich insbesondere eines Haftklebers zum lösbaren Verbinden zweier Verschlussteile bedient.

6. Behältnis nach Anspruch 4,
**gekennzeichnet durch**
ein Versteifungselement, das die Außenkanten der Schleifscheiben zumindest teilweise umfängt und das insbesondere aus Wellpappe geformt ist.

7. Behältnis nach Anspruch 3,
**dadurch gekennzeichnet,**
**dass** die Ummantelung eine stabile einstückige Dose aus Metall ausbildet.

8. Behältnis nach Anspruch 7,
**dadurch gekennzeichnet,**
**dass** die Dose einen Verschluss mit einer entlang einer Prägung aufreißbaren, insbesondere abreißbaren, Blechlasche aufweist, wobei die Blechlasche vermittels eines Außen angebrachten Ringes greifbar ist

9. Behältnis nach Anspruch 8,
**dadurch gekennzeichnet,**
**dass** die Blechlasche von dem Deckelblech einer zylindrischen Dose gebildet wird, das sich beim Aufreißen komplett ablöst, wobei die Dose insbesondere durch einen aufsetzbaren Plastikdeckel wiederverschließber ist

10. Behältnis nach einem der vorherigen Ansprüche,
**gekennzeichnet durch**
eine Dosenform, wobei die Dose aus einer Papier enthaltenden Verbundfolie gefertigt ist und insbesondere eine oder mehrere Metallfolien aufweist.
